# EUROPÄISCHE PATENTSCHRIFT

(11) **EP 0 831 511 B1**
(45) Veröffentlichungstag und Bekanntmachung des Hinweises auf die Patenterteilung: **14.11.2001**
(21) Anmeldenummer: 97120215.5
(22) Anmeldetag: 14.07.1995
(51) Int. Cl.: H01H 85/20, H01H 85/24

(54) **Sicherungshalter**
Fuse holder
Porte-fusible

(30) Priorität: 14.07.1994 DE 9411394 U
(43) Veröffentlichungstag der Anmeldung: 25.03.1998
(62) Teilanmeldung aus: 95926875.6
(73) Patentinhaber: Wilhelm Pudenz GmbH, 27243 Dünsen (DE)
(72) Erfinder: Scheele, Jürgen, D-27243 Harpstedt (DE); Landgraf, Udo, D-27243 (DE)
(74) Vertreter: Patentanwälte Wenzel & Kalkoff

(56) Entgegenhaltungen:
- WO-A-92/22945
- DE-A- 2 208 888
- DE-A- 4 022 876
- DE-C- 92 617
- GB-A- 677 648
- GB-A- 2 019 133
- US-A- 2 426 523
- US-A- 4 723 117
- US-A- 5 293 147

## Beschreibung

Die Erfindung betrifft einen Sicherungshalter für einen Sicherungseinsatz, wobei der Sicherungseinsatz aus folgenden Komponenten besteht:
- zwei Anschlußelementen,
- die sich im wesentlichen in der gleichen Ebene sowie
- in der gleichen Längsrichtung und
- hintereinanderliegend mit Abstand voneinander erstrecken
- zwecks Bildung eines Zwischenraums,
- der von einem elektrischen Schmelzelement elektrisch leitend überbrückt ist,
- und aus einem Gehäuse aus Isolierstoff,
- das aus zwei Gehäusehälften besteht,
- die den Schmelzleiter und die an diesen angrenzenden inneren Bereiche der Anschlußelemente umschließen.

Bei dem aus der US-PS 5,293,147 bekannten Sicherungseinsatz werden zur Bildung des Gehäuses paarweise identische Gehäusehälften verwendet und in gleicher Weise wie bei dem vorstehend genannten Sicherungseinsatz an den inneren Enden der die Anschlußelemente bildenden Bereiche des streifenförmigen Elementes befestigt, nämlich mittels die inneren Enden des Elements durchdringender Zapfen, die von den Innenseiten der Gehäusehälften vorstehen. Die beiden Gehäusehälften bilden praktisch nur an das streifenförmige Metallelement angesetzte Deckel, die das Metallelement zwischen sich halten, so daß die mechanische Festigkeit des Sicherungseinsatzes begrenzt ist.

Denn im Falle einer mechanischen Beanspruchung der Anschlußelemente, wenn diese nämlich beispielsweise auf Biegung beansprucht werden, überträgt sich die Beanspruchung auch auf den Schmelzleiter. Dieser ist jedoch primär oder ausschließlich zur Erreichung bestimmter elektrischer Eigenschaften gestaltet, was im allgemeinen zur Folge hat, daß der Schmelzleiter entsprechend schmal und dünnwandig ausgeführt ist und deshalb mechanisch nicht belastbar ist. Wenn der Schmelzleiter mechanisch beansprucht wird, besteht die Gefahr, daß sich - ggf. unbemerkt- Risse bilden, die die Charakteristik des Schmelzleiters verändern oder aber zu einer vollständigen Zerstörung des Schmelzleiters führen. Deshalb ist eine sichere Unterstützung und Fixierung der Anschlußelemente unmittelbar an dem Gehäuse zum Fernhalten mechanischer Beanspruchungen von dem Schmelzleiter notwendig.

Aus der DE 2 208 888 der Robert Bosch GmbH ist ein Sicherungshalter gemäß Oberbegriff von Anspruch 1 bekannt, der paarweise im Abstand voneinander angeordnete Profilstützen zur Aufnahme eines Sicherungseinsatzes aufweist. Nachteilig bei diesem Sicherungshalter ist, daß die Gefahr besteht, daß beim Verbinden von Kabel und Sicherungseinsatz an dem Halter das Kabel unkontrolliert verdreht, und daß es zu Beschädigungen des Kabels kommt.

Es besteht daher die Aufgabe, einen Sicherungshalter für einen Sicherungseinsatz zu schaffen, bei dem die vorstehenden Nachteile vermieden werden.

Diese Aufgabe wird erfindungsgemäß dadurch gelöst, daß ein Sicherungshalter zur Aufnahme eines Sicherungseinsatzes, der paarweise im Abstand voneinander angeordnete Profilstützen zur Aufnahme des Sicherungseinsatzes aufweist, die zur Aufnahme eines Sicherungseinsatzes vorgesehen sind, derart ausgebildet ist, daß auf der Oberseite des Grundplatte eines Sicherungshalters Gewindebolzen für Anschlußelemente des Sicherungseinsatzes und für Ösen eines Kabelschuhs sowie vorstehende Riegel angeordnet sind, die als Verdrehschutz des Kabelschuhs ein Verdrehen des an den Gewindebolzen anzuschließenden elektrischen Kabels verhindern.

Es wird bevorzugt, daß die paarweise im Abstand voneinander angeordneten Profilstützen zur Aufnahme des Sicherungseinsatzes unter Eingriff in entsprechende Profilöffnungen an den Längsseiten der Gehäusehälften eines Sicherungseinsatzes aufweisen. Gemäß einer besonders bevorzugten Weiterbildung des erfindungsgemäßen Sicherungshalters sind die Profilstützen des Sicherungshalters schwalbenschwanzförmig ausgebildet.

Das Gehäuse des Sicherungseinsatzes, der in den Sicherungshalter eingesetzt wird, wird aus einer ersten Gehäusehälfte, in der die Anschlußelemente mit dem Schmelzleiter bzw. Schmelzelement aufgenommen werden, und einer zweiten Gehäusehälfte gebildet, mit der die offene Seite der ersten Gehäusehälfte verschlossen wird. Die erste Gehäusehälfte ist so ausgebildet, daß die Anschlußelemente mit dem eingefügten Schmelzelement aufgrund besonderer Positionierungsmittel in einer vorbestimmten Lage in der ersten Gehäusehälfte angeordnet und gehalten werden. Dabei spielt es keine Rolle, ob die Anschlußelemente wie beim Stand der Technik einteilig aus einem Metallstreifen gebildet oder aber einzeln hergestellt und durch Aufschweißen des Schmelzelements miteinander verbunden werden. Die Positionierungsmittel sind gegenüber den bekannten Sicherungseinsätzen so ausgebildet, daß jedes Anschlußelement auch einzeln in der ersten Gehäusehälfte aufgenommen und gehalten werden kann. In der Regel werden aber beide Anschlußelemente gemeinsam in die erste Gehäusehälfte eingesetzt, nachdem sie durch den Schmelzleiter miteinander verbunden worden sind.

Die zweite Gehäusehälfte hat erfindungsgemäß im wesentlichen die Funktion des Deckels, der allerdings auch die Aufgabe hat, die Anschlußelemente fest in die erste Gehäusehälfte zu drükken.

Ein wesentliches Merkmal des erfindungsgemäßen Sicherungshalters sind die Profilstützen. Es wird bevorzugt, daß an den in den Sicherungshalter einzusetzenden Sicherungseinsatz beim Herstellen der Gehäusehälften entsprechende Profilöffnungen an den Längsseiten angeformt werden, damit man den Sicherungseinsatz leicht und lagegerecht in einen Sicherungshalter einsetzen kann, der mit auf die Profilöffnungen abgestimmten Profilstützen versehen ist.

Dieser gegenseitige Eingriff zwischen Sicherungseinsatz und Sicherungshalter wird gemäß der Unteransprüche weitergebildet, wobei Anspruch 3 und 4 auf einen Sicherungshalter gerichtet sind, der mit Kodiervorsprüngen und/oder Kodieröffnungen versehen sein kann, um zu gewährleisten, daß stets nur ein Sicherungseinsatz der gewünschten bzw. zugelassenen Art in den Sicherungshalter einsetzbar ist. Hierzu enthalten die Ansprüche 5 bis 9 noch Weiterbildungen.

Ausführungsbeispiele der Erfindung werden nachfolgend unter Bezugnahme auf die Zeichnungen näher erläutert. In den Zeichnungen zeigen:
- Fiq. 1, 2 und 3: eine Drauf-, Vorder- und Seitenansicht eines Sicherungseinsatzes;
- Fig. 4: eine Längsschnittansicht des Sicherungseinsatzes von Fig. 1-3;
- Fig. 5: eine perspektivische Darstellung des erfindungsgemäßen Sicherungshalters mit aufgesetztem Sicherungseinsatz;
- Fig. 6: eine perspektivische Ansicht eines Sicherungshalters, der mehrere Sicherungseinsätze nebeneinander aufnehmen kann;
- Fig. 7: mehrere Ansichten eines Kodierschemas;
- Fig. 8: eine perspektivische Ansicht eines Sicherungshalters mit einer Kodierung;
- Fig. 9: eine perspektivische Ansicht eines mit einer anderen Kodierung ausgestatteten Sicherungshalters.

Der in Fig. 1 - 4 dargestellte Sicherungseinsatz weist ein Gehäuse 1 aus einer ersten Gehäushälfte 1a und einer zweiten Gehäusehälfte 1b auf, die jeweils aus durchsichtigem Isolierstoff im Kunstoffspritzverfahren hergestellt sind. Außerdem umfaßt der Sicherungseinsatz 1 zwei im Abstand voneinander angeordnete Anschlußelemente 2a, 2b aus elektrisch leitendem Material, insbesondere aus Metall, die an ihren einander im Abstand gegenüberliegenden inneren Bereichen durch einen Schmelzleiter bzw. ein Schmelzelement 10 überbrückt sind.

Wie insbesondere aus Fig. 4 hervorgeht, wird die erste Gehäusehälfte 1a zur Aufnahme der Anschlußelemente 2a, 2b, die durch den Schmelzleiter 10 überbrückt sind, benutzt. Hierfür werden die plattenförmigen Anschlußelemente 2a, 2b auf gegenüber der Öffnungsebene der Gehäusehälfte 1a entsprechend zurückgesetzte Auflageflächen 1c in der ersten Gehäusehälfte 1a aufgelegt, die einen Teil der Positionierungsmittel zum Festlegen der Anschlußelemente 2a, 2b in der ersten Gehäusehälfte 1a bilden. Die zweite Gehäusehälfte 1b deckt die Öffnung der ersten Gehäusehälfte 1a und die dort eingelegten Teile ab.

Weiterhin erkennt man insbesondere in Fig. 1 an den Längsseiten ausgeformte schwalbenschwanzförmige Profilöffnungen 9, deren Bedeutung noch später im Zusammenhang mit dem in Fig. 5 dargestellten Sicherungshalter erläutert wird.

Ausgestanzte Löcher 8 in den äußeren Bereichen der Anschlußelemente 2a, 2b dienen in üblicher Weise für den elektrischen Anschluß in dem Sicherungshalter.

Insbesondere aus Fig. 4 ist ersichtlich, daß der Schmelzleiter 10 die in dem Gehäuse 1 gebildete Kammer 15 frei und ohne Berührung durchquert.

Fig. 5 zeigt einen erfindungsgemäßen Sicherungshalter 25, der auf einer Grundplatte 26 Gewindezapfen 27 trägt, die beim Einsetzen des Sicherungseinsatzes durch die Stanzlöcher 8 greifen, wie in der Darstellung zu sehen ist. Für eine sichere Positionierung des Sicherungseinsatzes auf dem Sicherungshalter 25 sind auf der Grundplatte 26 im Abstand voneinander angeordnete Profilstützen 28 vorgesehen, die in die schwalbenschwanzförmigen Profilöffnungen 9 an den Längsseiten des Gehäuses 1 des Sicherungseinsatzes greifen, wie die Darstellung zeigt.

Am vorderen Ende des in Fig. 5 dargestellten Sicherungshalters 25 sind zur Veranschaulichung eines Verdrehschutzes für den Kabelschuh 26c des anzuschließenden Kabels 26d Riegel 26a so an der Grundplatte 26 des Sicherungshalters 25 angeordnet, daß sich die Öse 26b beim Festziehen der nicht dargestellten Mutter auf dem Gewindezapfen 27 nicht verdrehen kann. Denn der Kabelschuh 26c wird stets zwischen zwei Riegeln 26a gehalten, ganz gleich, ob der Kabelschuh 26c in Längs- oder Querrichtung der Grundplatte 26 weist. Die Riegel 26a sind rein schematisch dargestellt.

Mit einer Plombe 30a kann gewährleistet werden, daß nur autorisierte Werkstätten den Sicherungseinsatz auswechseln können.

Fig. 6 veranschaulicht, daß der in Fig. 5 gezeigte Sicherungshalter 25 auch so abgewandelt sein kann, daß mehrere Sicherungseinsätze nebeneinander angeordnet und aufgenommen werden können. Diese Anordnung hat auch den Vorteil der leichteren Handhabung beim Einsetzen der Sicherungskomponenten, weil dann nur ein einziger Sicherungshalter 25 eingesetzt werden muß, der gleich mehrere Sicherungseinsätze umfaßt.

Fig. 7-8 zeigen Möglichkeiten für eine Kodierung von Sicherungseinsätzen und Sicherungshaltern zur Vermeidung von Fehlbelegungen, bei denen in die Halter von Sicherungen irrtümlich Einsätze eingesetzt werden, die erst bei höheren Nennströmen abschalten, als der Nennstromauslegung dieser Sicherung entspricht.

Wie Fig. 8 zeigt, sind an dem Sicherungshalter 25 z. B. zwei Zapfen 30 in Diagonalanordnung zwischen den Profilstützen 28 vorgesehen, denen Löcher (nicht dargestellt) in gleicher Anordnung an der Unterseite des Sicherungseinsatzes der richtigen Nennstromstärke entsprechen. Nur, wenn diese Zapfen-Loch-Paarung vorliegt, läßt sich der betreffende Sicherungseinsatz im Halter bis zum Anschlag nach unten führen. Eine solche Kodierung ist insbesondere auch bei automatischer Fertigung mit einfachen Mitteln durchführbar und überprüfbar.

Eine andere Art der Kodierung zeigt Fig. 9, wo statt Zapfen ein Rhombus 31 bestimmter Größe und Anordnung vorgesehen ist zum Eingriff mit einer einsprechenden Ausnehmung an der Gehäuseunterseite des nicht dargestellten Sicherungseinsatzes.

In Fig. 7 ist ein z. B. mit Zapfen-Löchern zu realisierendes Kodierschema für neun Nennstromstufen dargestellt, das eine Fehlbelegung allenfalls durch Sicherungseinsätze mit kleinerem Nennstrom zuläßt. Die in dem Kodierschema verwendeten Ziffern zeigen, daß die Kodierung in jeder Nennstromstufe spiegelsymetrisch angelegt ist, damit der zugeordnete Sicherugseinsatz in zwei verschiedenen Lagen eingesetzt werden kann. Wenn ein Sicherungshalter beispielsweise der Nennstromstufe 125 A mit einem Sicherungseinsatz versehen werden soll, würde beispielsweise der Sicherungseinsatz für 300 A in den Halter nicht einsetzbar sein, weil in dem Sicherungseinsatz die Löcher fehlen, die mit 3, 4 und 6 als Zapfen in dem Sicherungshalter der Nennstromstufe 125 A vorgesehen sind. Ein Sicherungseinsatz für die Nennstromstärke 100 A würde sich dagegen in diesen Sicherungshalter einsetzen lassen, also ein Sicherungseinsatz mit kleinerem Nennstrom.

Fig. 8 zeigt außerdem, daß sich der Sicherungshalter 25, und zwar vorzugsweise an den Profilstützen 28 mit Mitteln zur Herbeiführung einer Verrastung nach dem Einsetzen des Sicherungseinsatzes versehen läßt. Hierfür weist das Ausführungsbeispiel nach Fig. 8 an den Profilstützen 28 nach innen weisende Rasten 28a auf, die beim Einsetzen des Gehäuses 1 des Sicherungseinsatzes zunächst nach außen federn, um beim Erreichen der endgültigen Lage des Sicherungseinsatzes über dem Gehäuse 1 wieder zurückzufedern, um das Gehäuse 1 zu verriegeln, wie in Fig. 8 durch Darstellung eines Teils des Gehäuses 1 veranschaulicht ist. Diese Verrastung hat besondere Bedeutung bei Benutzung der vorgenannten Kodierung, weil die Rasten 28a nur in ihre Rastposition über dem Gehäuse 1 gelangen, wenn der Sicherungseinsatz - bei richtiger Zapfen-Loch-Paarung der Kodierung - bis zum Anschlag nach unten in dem Sicherungshalter 25 geführt ist.

## Patentansprüche

1. Sicherungshalter zur Aufnahme eines Sicherungseinsatzes (1) mit paarweise im Abstand voneinander angeordneten Profilstützen (28), die zur Aufnahme des Sicherungseinsatzes (1) vorgesehen sind,
**dadurch gekennzeichnet, daß**
auf der Oberseite der Grundplatte (26) des Sicherungshalters (25) Gewindebolzen (27) für Anschlußelemente (2a, 2b) des Sicherungseinsatzes (1) und für Ösen (26b) eines Kabelschuhs (26c) sowie vorstehende Riegel (26a) angeordnet sind, die als Verdrehschutz des Kabelschuhs (26c) ein Verdrehen des an den Gewindebolzen (27) anzuschließenden elektrischen Kabels (26d) verhindern.

2. Sicherungshalter nach Anspruch 1, **dadurch gekennzeichnet, daß** die paarweise im Abstand voneinander angeordneten Profilstützen (28) zur Aufnahme des Sicherungseinsatzes (1) unter Eingriff in entsprechende Profilöffnungen (9) an den Längsseiten der Gehäusehälften (1a, 1b) eines Sicherungseinsatzes vorgesehen sind.

3. Sicherungshalter zur Aufnahme eines Sicherungseinsatzes nach Anspruch 1, **dadurch gekennzeichnet, daß** die Profilstützen (28) im Schwalbenschwanzprofil ausgebildet sind.

4. Sicherungshalter nach einem der Ansprüche 1 bis 3, **gekennzeichnet durch** eine Kodierung mittels Zapfen (30) und Löchern oder dergleichen in korrespondierender Anordnung an dem Sicherungshalter (25) und an dem zugeordneten Sicherungseinsatz.

5. Sicherungshalter nach Anspruch 4, **gekennzeichnet durch** Kodiervorsprünge wie Zapfen (30) und/oder Kodieröffnungen zum Eingriff mit entsprechenden Kodieröffnungen bzw. Kodiervorsprüngen an mindestens einer der Gehäusehälften (1a, 1b) eines bestimmten im Hinblick auf die Stromstärke oder dergleichen zugeordneten Sicherungseinsatzes.

6. Sicherungshalter nach einem der vorhergehenden Ansprüche 1-5, **gekennzeichnet durch** eine Längsaufnahme des Sicherungseinsatzes, wobei Gewindezapfen (27) entsprechende Öffnungen (8) in den äußeren Enden der Anschlußelemente (2a, 2b) durchdringen.

7. Sicherungshalter nach einem der Ansprüche 1-6, **dadurch gekennzeichnet, daß** mehrere Sicherungseinsätze nebeneinander aufnehmbar sind.

8. Sicherungshalter nach einem der Ansprüche 1-7, **gekennzeichnet durch** Rasten (28a) am Oberteil der Profilstützen (28) zum Verrasten des Gehäuses (1) des in dem Sicherungshalter eingesetzten Sicherungseinsatzes in der vorbestimmten Lage.

9. Sicherungshalter nach einem der Ansprüche 1-8, **gekennzeichnet durch** eine Plombe (30a), **durch** die der freie Durchgang zwischen den oberen Enden der Profilstützen (28) des Sicherungshalters (25) verriegelt ist.

## Claims

1. Fuse holder for the accommodation of a fuse unit (1) with profile supports (28) which are arranged in pairs at a distance from each other and which are provided for the accommodation of the fuse unit (1),
**characterised in that**
threaded bolts (27) for connection elements (2a, 2b) of the fuse unit (1) and for eyelets (26b) of a cable lug (26c) as well as projecting locking bars (26a), which as an anti-rotation element of the cable lug (26c) prevents the rotation of the electrical cable (26d) which is to be connected to the threaded bolts (27), are arranged on the top surface of the base plate (26) of the fuse holder (25).

2. Fuse holder according to claim 1, **characterised in that** the profile supports (28) arranged in pairs at a distance from each other for accommodation of the fuse unit (1) under engagement in corresponding profile openings (9) are provided on the long sides of the housing halves (1a, 1b) of a fuse unit.

3. Fuse holder for the accommodation of a fuse unit according to claim 1, **characterised in that** the profile supports (28) are constructed in a dovetailed profile.

4. Fuse holder according to one of the claims 1 to 3, **characterised by** a coding by means of pins (30) and holes or suchlike in a corresponding arrangement on the fuse holder (25) and on the allocated fuse unit.

5. Fuse holder according to claim 4, **characterised by** coding projections such as pins (30) and/or coding openings for engagement with corresponding coding openings or coding projections on at least one of the housing halves (1a, 1b) of a specific fuse unit specified with regard to the amperage or similar.

6. Fuse holder according to one of the preceding claims 1-5,
**characterised by** longitudinal accommodation of the fuse unit, the threaded pins (27) piercing corresponding openings (8) in the outer ends of the connection elements (2a, 2b).

7. Fuse holder according to one of the claims 1-6, **characterised in that** several fuse units can be accommodated side-by-side.

8. Fuse holder according to one of the claims 1-7, **characterised by** latches (28a) on the upper part of the profile supports (28) for latching the housing (1) of the fuse unit inserted in the fuse holder in the specified position.

9. Fuse holder according to one of the claims 1-8, **characterised by** a lead seal (30a), by means of which the free passage between the upper ends of the profile supports (28) of the fuse holder (25) is locked.

## Revendications

1. Porte-fusible pour loger une cartouche fusible (1) avec des appuis profilés (28), placés par paires à une certaine distance l'un de l'autre, qui sont prévus pour loger la cartouche fusible (1),
**caractérisé en ce**
**que** des boulons filetés (27) pour des éléments de raccord (2a, 2b) de la cartouche fusible (1) et pour des oeillets (26b) d'une cosse de câble (26c) ainsi que des verrous saillants (26a) sont placés sur la face supérieure du châssis (26) du porte-fusible (25), verrous qui, en tant que protection antitorsion de la cosse de câble (26c), empêchent une torsion du câble électrique (26d) qui doit être raccordé au boulon fileté (27).

2. Porte-fusible selon la revendication 1, **caractérisé en ce que** les appuis profilés (28) placés par paires à une certaine distance l'un de l'autre pour loger la cartouche fusible (1) en prise dans des ouvertures profilées correspondantes (9) sont prévus sur les grands côtés des moitiés de boîtier (1a, 1b) d'un fusible.

3. Porte-fusible pour loger une cartouche fusible selon la revendication 1, **caractérisé en ce que** les appuis profilés (28) sont configurés en profil de queue d'aronde.

4. Porte-fusible selon l'une des revendications 1 à 3, **caractérisé par** une codification au moyen de tenons (30) et de trous ou équivalent en disposition correspondante sur le porte-fusible (25) et sur la cartouche fusible correspondante.

5. Porte-fusible selon la revendication 4, **caractérisé par** des saillies de codification telles que des tenons (30) et/ou des ouvertures de codification pour l'engrènement avec des ouvertures de codification correspondantes ou des saillies de codification sur au moins l'une des moitiés de boîtier (1a, 1b) d'une certaine cartouche fusible correspondante pour ce qui est de l'intensité du courant ou équivalent.

6. Porte-fusible selon l'une des revendications précédentes 1 à 5, **caractérisé par** un logement en longueur de la cartouche fusible, des tourillons filetés (27) pénétrant dans des ouvertures correspondantes (8) dans les extrémités extérieures des éléments de raccord (2a, 2b).

7. Porte-fusible selon l'une des revendications 1 à 6, **caractérisé en ce que** plusieurs cartouches fusibles peuvent être logées l'une à côté de l'autre.

8. Porte-fusible selon l'une des revendications 1 à 7, **caractérisé par** des encoches (28a) sur la partie supérieure des appuis profilés (28) pour encliqueter le boîtier (1) de la cartouche fusible mise en place dans le porte-fusible dans la position prédéterminée.

9. Porte-fusible selon l'une des revendications 1 à 8, **caractérisé par** un plomb (30a) par lequel le libre passage entre les extrémités supérieures des appuis profilés (28) du porte-fusible (25) est verrouillé.
